# EUROPÄISCHE PATENTSCHRIFT

(11) **EP 1 647 340 B1**
(45) Veröffentlichungstag und Bekanntmachung des Hinweises auf die Patenterteilung: **20.02.2008**
(21) Anmeldenummer: 05021761.1
(22) Anmeldetag: 06.10.2005
(51) Int. Cl.: B21C 37/12

(54) **Verfahren zum Herstellen eines flexiblen, im Inneren glatten Wellrohres, sowie ein nach dem Verfahren hergestelltes Wellrohr**
Method of manufacturing a flexible, on the inside smooth, corrugated pipe, and a corrugated pipe manufactured thereby
Méthode de fabrication d'un tuyeau ondulé et flexible, qui est lisse à l'interieur, et tuyeau ondulé fabriqué par cette méthode

(30) Priorität: 12.10.2004 DE 102004049766
(43) Veröffentlichungstag der Anmeldung: 19.04.2006
(73) Patentinhaber: Fritz Hahn GmbH & Co. KG, 54294 Trier (DE)
(72) Erfinder: Hahn, Horst, 81477 München (DE); Anton, Hans-Georg, 54294 Trier (DE)
(74) Vertreter: Serwe, Karl-Heinz

(56) Entgegenhaltungen:
- DE-A1- 4 201 859
- US-A- 3 487 537
- US-A- 3 661 314
- US-A- 3 857 159
- US-A- 4 160 312
- US-A- 4 616 495

## Beschreibung

Die Erfindung betrifft ein Verfahren zum Herstellen eines flexiblen, im Inneren glatten Wellrohres, sowie ein nach dem Verfahren hergestelltes Wellrohr, durch gleichzeitiges schraubenlinienförmiges Wickeln eines dünnen äußeren gewellten Bandes, vorzugsweise eines Metallbandes, und eines dünnen inneren glatten Bandes, vorzugsweise eines Metallbandes, bei dem mindestens eine Welle des unter Spannung zulaufenden äußeren gewellten Bandes unter Zwischenlage des einen Randes des unter Spannung zulaufenden inneren glatten Bandes in mindestens eine Welle des vorausgehend erzeugten Rohrwickels eingelegt und mindestens eine der ineinander gelegten Wellen durch Zusammenpressen verformt wird, wobei das innere glatte Band etwa die gleiche Breite wie das äußere gewellte Band hat und das innere glatte Band mit seinem anderen Rand in die nachfolgend durch zusammenpressen zu verformende Welle des Rohrwickels eingelegt wird.

Ein derartiges Verfahren ist aus dem Deutschen Patent DE 42 01 859 C2 der Anmelderin bekannt. Bei diesem Verfahren endet das innere glatte Band vor der nächsten zu verformenden Welle. Wird dieses so hergestellte Wellrohr gebogen, so biegt sich der nicht verformte Rand des inneren glatten Bandes vom Rohrinneren ab und kehrt oftmals beim Zurückbiegen des Wellrohres nicht mehr in seine ursprüngliche Stellung zurück. Weiterhin kann Kondensat hinter das innere glatte Band gelangen, somit in den Hohlraum zwischen innerem glatten und äußerem gewellten Band, und sich dort im Lauf der Zeit aufkonzentrieren, sodass es in Einzelfällen zur Korrosion kommen kann. Außerdem kann dieses Wellrohr nicht gereinigt werden.

Aus der US-Patentschrift 34 87 537 ist ein Verfahren und eine Vorrichtung zur Herstellung eines innen glatten, außen gewellten starren festen Rohres bekannt, das vorwiegend zur Verwendung als Abwasserkanalrohr bestimmt ist. Dazu werden gleichzeitig ein gewelltes und ein glattes Band schraubenlinienförmig über einen Dorn gewickelt, wobei das glatte und das gewellte Band aufeinanderliegen und an ihren beiden Rändern jeweils mit der nachfolgenden Windung fest verfalzt werden.

Aus der US-Patentschrift 4 160 312 ist ein Wellrohr aus einem schraubenlinienförmig gewickelten äußeren gewellten Band und einem innernen glatten Band bekannt, bei dem die an den Rändern der Bänder ineinander liegenden Wellen durch Zusammenpressen verformt sind.

Ausgehend von diesem bekannten Stand der Technik besteht die Aufgabe der Erfindung darin, ein Verfahren zur Herstellung eines flexiblen Wellrohres der eingangs genannten Art derart weiterzubilden, dass auf einfache und kostengünstige Weise die Herstellung eines flexiblen, innen glatten Wellrohres möglich ist.

Diese Aufgabe wird dadurch gelöst, dass das innere glatte Band mindestens eine in Bandlängsrichtung verlaufende Sollknickrille hat, die im Rohrwickel in der Mitte zwischen zwei Wellenscheiteln des gewellten Bandes verläuft.

Vorteilhaft haben die Ränder des inneren glatten Bandes im Bereich der durch Zusammenpressen zu verformenden Wellen vorgeformte Wellen.

Vorzugsweise werden die Wellenflanken der omega-förmig verformten Wellen des gewellten Bandes abwechselnd im Abstand punktförmig mit den Wellenscheiteln der verformten Wellen zusammengepresst.

Vorzugsweise liegt der Scheitel der verformten Wellen flächig an der Innenseite des Wellrohres.

Ein nach dem Verfahren hergestelltes flexibles Wellrohr aus einem schraubenlinienförmig gewickelten äußeren gewellten Band und einem inneren glatten Band, bei dem die an den Rändern der Bänder ineinander liegenden Wellen durch Zusammenpressen verformt sind, hat eine in Bandlängsrichtung des inneren glatten Bandes verlaufende Sollknickrille, die im Rohrwickel in der Mitte zwischen zwei Wellenscheiteln des äußeren gewellten Bandes verläuft.

Vorteilhaft sind die Wellenflanken der omega-förmig verformten Wellen abwechselnd im Abstand punktförmig mit den Wellenscheiteln der verformten Wellen zusammengepresst.

Vorzugsweise liegt der Wellenscheitel der omega-förmig verformten Wellen flächenbündig an der Innenseite des Wellrohres an.

Vorzugsweise beträgt die Tiefe der Sollknickrille des inneren glatten Bandes maximal ein Drittel der Amplitude der Wellen des äußeren gewellten Bandes.

Vorzugsweise sind die Werkstoffe und/oder die Dicke des inneren und des äußeren Bandes verschieden. Vorzugsweise besteht das innere Band aus Edelstahl.

Die Erfindung ist in den Zeichnungen beispielhaft dargestellt. Es zeigen:
- Fig. 1: eine Vorrichtung zur Herstellung eines flexiblen gewellten Bandes in Ansicht,
- Fig. 2: ein äußeres gewelltes Band im Querschnitt,
- Figuren 3, 4 und 5: innere glatte Bänder im Querschnitt,
- Fig. 6: übereinanderliegende Bänder ohne Verformung der ineinanderliegenden Wellen im Querschnitt,
- Fig. 7: die Bänder nach Fig. 6 im verformten Zustand in auseinandergezogener Darstellung,
- Fig. 8: die verformten Bänder im Querschnitt und
- Fig. 9: eine omega-förmig verformte Welle im Querschnitt in vergrößerter Darstellung.

Nach Fig. 1 wird einer Vorrichtung 1 zum Herstellen eines flexiblen Wellrohres ein äußeres gewelltes Band 2 zugeführt, das von einer Vorratsrolle 3 abgezogen wird. Oberhalb des gewellten Bandes 2 wird der Vorrichtung 1 ein inneres glattes Band 4 zugeführt, das von einer Vorratsrolle 5 abgezogen wird.

Die Vorrichtung 1 hat eine Wickeleinrichtung 6 aus kreisförmig am Außenumfang des zu wickelnden Wellrohres 7 angeordneten freidrehbaren Stützrollen 8, zwei an der Einlaufstelle der Bänder 2 und 4 in die Wickeleinrichtung angeordnete, an den beiden Breitseiten der Bänder angreifende, die gegenseitige Verbindung der im Rohr benachbarten Rohrwickel bewirkende, antreibbare Verbindungsrollen 9 und 10 und eine vor den Verbindungsrollen 9 und 10 angeordnete Biegerolle 14.

Weiterhin hat die Vorrichtung 1 ein Antriebsrollenpaar 11 für dass innere glatte Band und ein Antriebsrollenpaar 12 für das äußere gewellte Band 2. Zwischen den Antriebsrollenpaaren 11 und 12 und der Biegerolle 14 sind jeweils Rollenbandführungen 13 für das äußere gewellte Band 2 und das innere gewellte Band 4 vorgesehen. Weiterhin sind derartige Rollenbandführungen 22 in Laufrichtung der Bänder 2, 4 vor den Antriebsrollenpaaren 11 und 12 angeordnet.

Zur Herstellung eines flexiblen Wellrohres 7 werden das äußere, gleichmäßig wellenförmige Band 2 von dem Antriebsrollenpaar 12 und das innere glatte Band 4 von dem Antriebsrollenpaar 11 der Wickeleinrichtung 6 zugeführt, in den vorausgehend erzeugten Rohrwickel eingelegt und in bekannter Weise die ineinanderliegenden Wellen durch Zusammenpressen der Wellenflanken mit den Wellenscheiteln omega-förmig verformt.

Die Antriebsrollenpaare 11 und 12, die die Bänder 2, 4 von den Vorratsrollen 3 und 5 abziehen, haben eine kleinere Umfangsgeschwindigkeit als die Verbindungsrollen 9 und 10, sodass die Bänder 2 und 4 unter Spannung zugeführt werden. Durch einen nicht dargestellten Exzenter kann der Abstand der einzelnen Rollen der Antriebsrollenpaare 11 und 12 verändert werden, sodass in einfacher Weise die Zufuhrspannung einstellbar ist.

Die Fig. 2 zeigt das äußere gewellte Band 2 im Querschnitt, die Figuren 3 bis 5 das innere glatte Band 4 in unterschiedlichen Ausführungsformen im Querschnitt. Nach den Figuren 3 bis 5 hat das innere glatte Band 4 an seinen Rändern bereits vorverformte Wellen 15, die den Wellen des äußeren gewellten Bandes 2 entsprechen. Dadurch wird das Einlegen der Ränder des inneren glatten Bandes 4 in die Wellen des äußeren gewellten Bandes 2 erleichtert. Außerdem ist so das innere glatte Band 4 in den Rollenbandführungen 13 und 22 exakt geführt.

Wie die Figuren 3 bis 5 zeigen, hat das innere glatte Band 4 in Bandlängsrichtung verlaufende Sollknickrillen 16, die im gewickelten Rohr (Fig. 8 und 9) in der Mitte zwischen zwei Scheiteln des äußeren gewellten Bandes 2 liegen. Nach Fig. 5 und nach Fig. 8 hat das innere glatte Band 4 drei Sollknickrillen 16, nach Fig. 4 fünf Sollknickrillen 16 und nach Fig. 3 eine der Anzahl der Wellen des äußeren gewellten Bandes 2 entsprechende Anzahl von Sollknickrillen 16.

Die Tiefe der Sollknickrillen 16 beträgt maximal ein Drittel der Wellenamplitude des gewellten Bandes 2.

Diese Sollknickrillen 16 gewährleisten, dass das aus dem im inneren annähernd glatten Band 4 und dem äußeren gewellten Band 2 gewickelte Wellenrohr 7 flexibel ist.

Beim Biegen eines gewickelten Wellrohres 7 knicken entsprechend der Biegung die Sollknickrillen 16 des inneren Bandes 4 in die Täler des äußeren gewellten Bandes 2 ein. Weiterhin kann durch die Sollknickrillen 16 das fertig gewickelte Wellrohr 7 zum Transport zusammengestaucht werden, sodass die Länge des gewickelten Rohres entsprechend verkürzt ist. Je größer die Anzahl der Sollknickrillen 16 des inneren glatten Bandes 4 ist, um so größer ist die Biegbarkeit des flexiblen Wellrohres 7 und der Betrag des Zusammenstauchens.

Fig. 6 zeigt die im Bereich der zu verformenden Wellen des Bandwickels ineinanderzulegenden Bänder 2, 4 in auseinandergezogener Darstellung. Der mit 17 bezeichnete Pfeil zeigt auf die vorausgehend verformte Welle des Rohrwickels, der mit 18 bezeichnete Pfeil zeigt die zu verformende Welle des Rohrwickels und der mit 19 bezeichnete Pfeil zeigt die nachfolgend zu verformende Welle.

Wie insbesondere die Fig. 9 zeigt, sind die Wellenflanken 20 omega-förmig auf den Wellenscheitel 21 zusammengepresst, wobei der Wellenscheitel 21 flächenbündig an der Innenseite des Wellrohres liegt. Damit ist ein Eindringen von Kondensat in die omega-förmige Verbindung verhindert. Durch die abwechselnde punktförmige Verpressung der Wellenflanken 20 mit den Scheiteln 21 wird die omega-förmige Verbindung zusätzlich gesichert.

Das innere glatte Band 4 kann vorteilhaft aus einem sehr dünnen korrosionsbeständigen Werkstoff bestehen, während das äußere gewellte Band 2 aus einem weniger korrisionsfesten dickeren Werkstoff besteht, sodass das äußere gewellte Band 2 das Wellrohr 7 stabilisiert. Auf diese Weise können die Werkstoffkosten verringert werden.

Durch das innere glatte Band 4 hat das Wellrohr einen wesentlich geringeren Strömungswiderstand als ein herkömmliches Wellrohr. Darüber hinaus ist das erfindungsgemäße Wellrohr sehr leicht zu reinigen.

Wird ein fertig gewickeltes Wellrohr in Rohrlängsrichtung gestaucht und anschließend wieder in Rohrlängsrichtung auseinandergezogen, so ergibt sich ein längeres Rohr, das im Inneren glatter als das ursprünglich ungestauchte Rohr ist.

## Patentansprüche

1. Verfahren zum Herstellen eines flexiblen, im Inneren glatten Wellrohres (7) durch gleichzeitiges schraubenlinienförmiges Wickeln eines dünneren äußeren gewellten Bandes (2), vorzugsweise eines Metallbandes, und eines dünnen inneren glatten Bandes (4), vorzugsweise eines Metallbandes, bei dem mindestens eine Welle des unter Spannung zulaufenden äußeren gewellten Bandes (2) unter Zwischenlage des einen Randes des unter Spannung zulaufenden inneren glatten Bandes (4) in mindestens eine Welle des vorausgehend erzeugten Rohrwickels eingelegt und mindestens eine der ineinandergelegten Wellen durch Zusammenpressen verformt wird, wobei das innere glatte Band (4) etwa die gleiche Breite wie das äußere gewellte Band (2) hat und das innere glatte Band (4) mit seinem anderen Rand in die nachfolgend durch Zusammenpressen zu verformende Welle des Rohrwickels eingelegt wird, **dadurch gekennzeichnet, dass** das innere glatte Band (4) mindestens eine in Bandlängsrichtung verlaufende Sollknickrille (16) hat, die im Rohrwickel in der Mitte zwischen zwei Wellenscheiteln des äußeren gewellten Bandes verläuft.

2. Verfahren nach Anspruch 1, **dadurch gekennzeichnet, dass** die Ränder des inneren glatten Bandes (4) im Bereich der durch Zusammenpressen zu verformenden Wellen vorgeformte Wellen (15) haben.

3. Verfahren nach Anspruch 1 oder 2, **dadurch gekennzeichnet, dass** die Wellenflanken (20) der omega-förmig verformten Wellen des gewellten Bandes (2) abwechselnd im Abstand punktförmig mit den Wellenscheiteln (21) der verformten Wellen zusammengepresst werden.

4. Verfahren nach einem der Ansprüche 1 bis 3, **dadurch gekennzeichnet, dass** der Wellenscheitel (21) der verformten Wellen flächenbündig an der Innenseite des Wellrohres (7) liegt.

5. Nach den Verfahrensansprüchen 1 bis 4 hergestelltes flexibles Wellrohr aus einem schraubenlinienförmig gewickelten äußeren gewellten Band (2) und einem inneren glatten Band (4), bei dem die an den Rändern der Bänder ineinander liegenden Wellen durch Zusammenpressen verformt sind, **dadurch gekennzeichnet, dass** das innere glatte Band (4) mindestens eine in Bandlängsrichtung verlaufende Sollknickrille (16) hat, die im Bandwickel in der Mitte zwischen zwei Wellenscheiteln des äußeren gewellten Bandes liegt.

6. Wellrohr nach Anspruch 5, **dadurch gekennzeichnet, dass** die Wellenflanken (20) der omega-verformten Wellen abwechselnd im Abstand punktförmig mit den Wellenscheiteln (21) der verformten Wellen zusammengepresst sind.

7. Wellrohr nach Anspruch 5 oder 6, **dadurch gekennzeichnet, dass** der Wellenscheitel (21) der omega-förmig verformten Wellen flächenbündig an der Innenseite des Wellrohres (7) liegt.

8. Wellrohr nach einem der Ansprüche 5 bis 7, **dadurch gekennzeichnet, dass** die Tiefe der Sollknickrillen (16) des inneren glatten Bandes (4) maximal ein Drittel der Amplitude der Wellen des äußeren gewellten Bandes (2) beträgt.

9. Wellrohr nach einem der Ansprüche 5 bis 8, **dadurch gekennzeichnet, dass** die Werkstoffe und/oder Dicke des inneren und des äußeren Bandes (2, 4) verschieden sind.

10. Wellrohr nach einem der Ansprüche 5 bis 9, **dadurch gekennzeichnet, dass** das innere Band (4) aus Edelstahl besteht.

## Claims

1. Method of fabricating a flexible, internally smooth corrugated pipe (7) by simultaneously helically winding a thinner [sic] outer corrugated strip (2), preferably a metal strip, and a thin inner smooth strip (4), preferably a metal strip, wherein at least one corrugation of the outer corrugated strip (2) fed under tension is inserted into at least one corrugation of the pipe-winding previously produced, with interposition of one edge of the inner smooth strip (4) fed under tension, and at least one of the corrugations thus nested is deformed by pinching, the inner smooth strip (4) having approximately the same width as the outer corrugated strip (2) and the inner smooth strip (4) being inserted by its other edge into the next corrugation of the pipe-winding to be deformed by pinching, **characterized in that** the inner smooth strip (4) has at least one predetermined buckling crease (16) which runs in the longitudinal direction of the strip and, in the pipe-winding, centrally between two corrugation crests of the outer corrugated strip.

2. Method according to Claim 1, **characterized in that** the edges of the inner smooth strip (4) have preformed corrugations (15) in the region of the, corrugations to be deformed by pinching.

3. Method according to Claim 1 or Claim 2, **characterized in that** the corrugation sidewalls (20) of the corrugations of the corrugated strip (2) which have been deformed into an omega shape are alternately nipped at intervals with the crests (21) of the deformed corrugations.

4. Method according to any one of Claims 1 to 3, **characterized in that** the crests (21) of the deformed corrugations lie flush on the inside of the corrugated pipe (7).

5. Flexible corrugated pipe fabricated in accordance with the method claims 1 to 4 from a helically wound outer corrugated strip (2) and an inner smooth strip (4), wherein the nested corrugations at the edges of the strips are deformed by pinching, **characterized in that** the inner smooth strip (4) has at least one predetermined buckling crease (16) which runs in the longitudinal direction of the strip and, in the pipe-winding, centrally between two corrugation crests of the outer corrugated strip.

6. Corrugated pipe according to Claim 5, **characterized in that** the corrugation side-walls (20) of the corrugations deformed into an omega shape are alternately nipped at intervals with the crests (21) of the deformed corrugations.

7. Corrugated pipe according to Claim 5 or Claim 6, **characterized in that** the crests (21) of the corrugations deformed into an omega shape lie flush on the inside of the corrugated pipe (7).

8. Corrugated pipe according to any one of Claims 5 to 7, **characterized in that** the depth of the predetermined buckling creases (16) of the inner smooth strip (14) is not more than one-third of the amplitude of the corrugations of the outer corrugated strip (2).

9. Corrugated pipe according to any one of Claims 5 to 8, **characterized in that** the materials and/or thicknesses of the inner and outer strips (2, 4) are dissimilar.

10. Corrugated pipe according to any one of Claims 5 to 9, **characterized in that** the inner strip (4) consists of stainless steel:

## Revendications

1. Procédé de fabrication d'un tube ondulé (7) flexible, lisse à l'intérieur, par enroulement hélicoïdal simultané d'une bande extérieure ondulée (2) plus mince, avantageusement une bande métallique, et d'une mince bande intérieure lisse (4), avantageusement une bande métallique, procédé dans lequel au moins une ondulation de la bande extérieure ondulée (2), amenée sous tension, est insérée dans au moins une ondulation de l'enroulement de tube effectué précédemment en position intermédiaire de l'un des bords de la bande intérieure lisse (4), amenée sous tension, et au moins une des ondulations qui s'interpénètrent est déformée par compression, la bande intérieure lisse (4) ayant à peu près la même largeur que la bande extérieure ondulée (2) et la bande intérieure lisse (4) étant insérée au niveau de son autre bord dans l'ondulation de l'enroulement de tube qui sera ensuite déformée par compression, **caractérisé en ce que** la bande intérieure lisse (4) comporte au moins une rainure d'ajustement formée par pliage (16), qui s'étend dans une direction longitudinale de la bande et, dans l'enroulement de tube, au milieu entre deux sommets d'ondulation de la bande extérieure ondulée.

2. Procédé selon la revendication 1, **caractérisé en ce que** les bords de la bande intérieure lisse (4) comportent des ondulations préformées (15) dans la région des ondulations qui doivent être déformées par compression.

3. Procédé selon la revendication 1 ou 2, **caractérisé en ce que** les flancs (20) des ondulations, déformées en oméga, de la bande ondulée (2) sont comprimées alternativement, périodiquement et ponctuellement avec les sommets (21) des ondulations déformées.

4. Procédé selon l'une des revendications 1 à 3, **caractérisé en ce que** le sommet (21) des ondulations déformées porte à plat du côté intérieur du tube ondulé (7).

5. Tube ondulé flexible réalisé selon les revendications de procédés 1 à 4 et constitué d'une bande extérieure ondulée (2) et d'une bande intérieure lisse (4), enroulées en hélice, tube dans lequel les ondulations, qui s'interpénètrent au niveau des bords des bandes, sont déformées par compression, **caractérisé en ce que** la bande intérieure lisse (4) comporte au moins une rainure d'ajustement obtenue par pliage (16), qui s'étend dans la direction longitudinale de la bande et, dans l'enroulement des bandes, au milieu entre deux sommets d'ondulation de la bande extérieure ondulée.

6. Tube ondulé selon la revendication 5, **caractérisé en ce que** les flancs (20) des ondulations, déformées en oméga, sont comprimées alternativement, périodiquement et ponctuellement avec les sommets (21) des ondulations déformées.

7. Tube ondulé selon la revendication 5 ou 6, **caractérisé en ce que** le sommet (21) des ondulations déformées en oméga porte à plat du côté intérieur du tube ondulé (7).

8. Tube ondulé selon l'une des revendications 5 à 7, **caractérisé en ce que** la profondeur des rainures d'ajustement obtenues par pliage (16) de la bande intérieure plane (4) est égale au maximum à un tiers de l'amplitude des ondulations de la bande ondulée extérieure (2).

9. Tube ondulé selon l'une des revendications 5 à 8, **caractérisé en ce que** la matière et/ou l'épaisseur des bandes intérieure et extérieure (2, 4) sont différentes.

10. Tube ondulé selon l'une des revendications 5 à 9, **caractérisé en ce que** la bande intérieure (4) est en acier raffiné.
